# FASCICULE DE BREVET EUROPEEN

(11) **EP 0 156 702 B1**
(45) Date de publication et mention de la délivrance du brevet: **18.05.1988**
(21) Numéro de dépôt: 85400399.3
(22) Date de dépôt: 01.03.1985
(51) Int. Cl.: F25B 1/00

(54) **Installation de production de froid à moyen de stockage et de destockage du travail des motocompresseurs**
Anlage für Kälteproduktion durch Auf- und Entladen eines Speichers für Motorkompressorarbeit
Installation producing cold by means of accumulating and de-accumulating the output of a motor compressor

(30) Priorité: 06.03.1984 FR 8403423
(43) Date de publication de la demande: 02.10.1985
(73) Titulaire: BONNET REFRIGERATION, F-92808 Puteaux (FR)
(72) Inventeur: Laude Bousquet, Alain, F-75379 Paris Cedex 08 (FR)
(74) Mandataire: Phan, Chi Quy

(56) Documents cités:
- DE-A- 3 019 471
- DE-B- 1 015 019
- DE-C- 723 053
- FR-A- 2 341 109
- US-A- 2 096 065
- US-A- 2 185 022
- US-A- 2 707 869
- TRANSACTIONS A.S.M.E. SERIE A: JOURNAL OF ENGINEERING FOR POWER, vol. 96, no. 3, juillet 1974; J.C. DUDLEY et al.: "Power reduction in air conditioning by means of off-peak operation and coolness storage"

## Description

La présente invention concerne une installation de production de froid à moyen de stockage et de déstockage du travail des motocompresseurs selon la première partie de la revendication 1. Les installations de production de froid connues à multimotocompresseurs sont habituellement des installations comportant plusieurs motocompresseurs montés en parallèle, soit de puissances identiques soit de puissances différentes. Par exemple dans une installation de froid à quatre motocompresseurs, les motocompresseurs ont soit une puissance identique représentant chacune 25 % de la puissance totale de l'installation et permettant quatre combinaisons donnant respectivement 25 %, 50 %, 75 %, 100 %, de cette puissance totale soit des puissances différentes représentant chacune une fraction de la puissance totale de l'installation par exemple 15 %, 20 %, 30 %, 50 %, et permettant d'obtenir douze combinaisons, un nombre de combinaisons plus grand que celui du cas précédent pour donner des puissances qui se rapprochent au plus près des besoins frigorifiques demandés exprimés en puissance équivalente de motocompresseurs mis en marche pour satisfaire ces besoins.

Il est constaté que pour un besoin frigorifique demandé à un moment donné correspondant par exemple à 40 % de la puissance de l'installation, dans le cas ci-dessus de motocompresseurs à puissances identiques, deux motocompresseurs representant respectivement 25 % de la puissance totale soit un total de 50 % de cette puissance doivent être mis en marche et dans le cas de motocompresseurs à puissances différentes deux motocompresseurs représentant respectivement 15 % et 30 % de la puissance totale soit un total de 45 % de cette puissance doivent être mis en marche.

Il en résulte que le travail mis en jeu inutilement dans le cas des motocompresseurs à puissances identiques est de 10 % et dans le cas des motocompresseurs à puissances differentes est de 5 %.

Une autre constatation faite est que dans un commerce de produits alimentaires la demande de froid est relativement importante pendant les heures d'ouverture c'est-à-dire le jour, et faible pendant les heures de fermeture c'est-à-dire la nuit. Or le tarif de fourniture de l'énergie électrique est habituellement plus élevé durant le jour que celui durant la nuit. La plupart des installations connues de production de froid sont incapables de régler leur fonctionnement en fonction du tarif de distribution de l'énergie électrique.

Il est déjà connu une installation frigorifique pourvue d'un accumulateur de froid, telle que celle décrite dans le document FR-A-2 341 109. Cet accumulateur comporte un mélange eutectique qui est refroidi ou congelé par un échangeur de chaleur alimenté en liquide réfrigérant de l'installation en détente, pour former une réserve de froid durant une période de demande réduite de froid, et qui est décongelé par le même échangeur de chaleur alimenté en réfrigérant gazeux de l'installation, en condensation, pour restituer du froid durant une période de demande importante de froid. Cependant le fonctionnement de cet échangeur de chaleur dans la constitution de la réserve de froid et dans la restitution du froid accumulé se révèle mauvais ou peu satisfaisant, et l'accumulateur de froid doit être complété par un système de circulation partielle et locale du mélange eutectique autour de cet échangeur, ce qui complique la structure, son fonctionnement et son entretien et rend onéreuse l'installation frigorifique.

La présente invention permet, en apportant une excellente solution à ces problèmes de gaspillage d'énergie électrique et de bonne gestion de cette énergie dans la production de froid, de réaliser une installation de production de froid économique, travaillant constamment selon un fonctionnement et un rendement optimum avec une basse pression optimale à l'entrée de ses motocompresseurs.

Selon l'invention, une installation de production de froid ayant dans son circuit frigorifique, plusieurs motocompresseurs montés en parallèle et ayant un collecteur commun d'aspiration, un condenseur, un réservoir de réfrigérant liquide, des postes de froid et un ensemble de stockage du travail des motocompresseurs par constitution d'une réserve d'énergie frigorifique ou de froid sous forme de glace ou de mélange eutectique refroidi ou congelé appelé fluide accumulateur et de déstockage de cette réserve d'énergie frigorifique ou de froid accumulée ou fluide accumulateur, est caractérisée en ce que l'ensemble de stockage et de déstockage du travail des motocompresseurs comprend un "échangeur-fluide accumulateur - sous-refroidisseur" dans lequel l'échangeur constitué par un serpentin évaporateur alimentant les compresseurs et le sous-refroidisseur constitué par un serpentin de sous-refroidissement du réfrigérant liquide alimentant les postes de froid, sont immergés dans un fluide accumulateur et fonctionnent tous les deux en continu durant la marche de l'installation, le sous-refroidisseur recevant en continu, du réfrigérant liquide sortant du réservoir de réfrigérant liquide et l'échangeur recevant, à travers un détendeur durant un stockage du travail des motocompresseurs du réfrigérant liquide sortant de ce réservoir et durant un déstockage du travail des motocompresseurs du réfrigérant liquide recueilli à la sortie de ce sous-refroidisseur.

Pour mieux faire comprendre l'invention, on decrit ci-après un exemple de réalisation illustré par un dessin ci-annexé qui représente un schéma du circuit frigorifique d'une installation de production de froid réalisée selon l'invention.

Cette installation de production de froid comprend plusieurs motocompresseurs montés en parallèle qui peuvent être soit des motocompresseurs de puissances identiques soit des motocompresseurs de puissances différentes, soit une combinaison de ces deux types de motocompresseurs.

Dans l'exemple illustré l'installation de production de froid 1 comprend dans son circuit frigorifique quatre motocompresseurs de puissances identiques 2 représentant chacun 25 % de leur puissance totale et montés en parallèle, un collecteur commun d'aspiration 3, un collecteur commun de refoulement 4, un condenseur 5, un réservoir de réfrigérant liquide 6, des postes de froid 7 montés en parallèle dans lesquels le froid fourni est destiné à maintenir à des températures prédéterminées des locaux ou meubles où sont entreposés des produits à conserver, les détendeurs et les évaporateurs équipant ces postes de froid ne sont pas représentés.

Selon une caractéristique importante l'installation 1 comprend un ensemble 8 de stockage du travail des motocompresseurs 2 par constitution d'une réserve d'énergie frigorifique ou de froid sous forme de glace ou de mélange eutectique refroidi ou congelé appelé fluide accumulateur, et de déstockage de cette réserve d'énergie frigorifique ou de froid accumulé ou fluide accumulateur, disposé entre le collecteur commun d'aspiration 3 des motocompresseurs 2 et la sortie du réservoir de réfrigérant liquide 6, en amont des postes de froid 7.

L'ensemble de stockage et déstockage du travail des motocompresseurs 8 comprend un "échangeur-fluide accumulateur-sous refroidisseur" 9, un détendeur 12, des électrovannes ou vannes de commande d'alimentation en réfrigerant 10, 11 et une électrovanne ou vanne pressostatique à régulation aval 13.

L'échangeur-accumulateur-sous-refroidisseur 9 est constitué par un serpentin évaporateur ou échangeur 14, un serpentin de sous-refroidissement de réfrigérant liquide ou échangeur sous-refroidisseur appelé sous-refroidisseur 15, et une cuve 16 remplie d'un mélange eutectique ou de l'eau appelé fluide accumulateur 17 dans lequel ou laquelle sont immergés ces serpentins 14 et 15.

Le détendeur 12 monté à l'entrée du serpentin évaporateur 14 et la vanne à régulation aval 13 est branchée entre la sortie de ce serpentin évaporateur 14 et l'entrée du collecteur commun d'aspiration 3 des motocompresseurs 2. La première vanne de commande d'alimentation en réfrigérant 10 relie l'entrée du serpentin de sous refroidissement de liquide réfrigérant 15 à l'entrée du serpentin évaporateur 14, en amont du détendeur 12, tandis que la deuxième vanne - de commande 11 met en communication la sortie du serpentin de sous refroidissement de liquide réfrigérant 15 avec l'entrée du serpentin évaporateur 14, en amont du détendeur 12.

Le serpentin évaporateur ou échangeur 14 est, dans son fonctionnement, destiné à refroidir ou congeler le mélange eutectique ou l'eau 17 de la cuve 16 en y emmagasinant ou accumulant du froid ou de l'énergie frigorifique.

Le serpentin de sous-refroidissement appelé sous-refroidisseur 15 est, dans son fonctionnement destiné à refroidir le réfrigérant liquide qui le traverse avant d'aller se détendre dans les postes de froid 7, ce qui permet d'augmenter le rendement frigorifique de l'installation. Le réfrigérant liquide cède alors la chaleur au mélange eutectique ou à l'eau ou fluide accumulateur 17.

Dans le fonctionnement de l'installation de production de froid 1, la vapeur du réfrigérant détendu dans les postes de froid 7 est aspiré à travers le collecteur commun d'aspiration 3 par les motocompresseurs 2 puis comprimée et refoulée par ceux-ci à travers leur collecteur commun de refoulement 4 dans le condenseur 5 où le réfrigérant chaud comprimé se transforme en liquide qui va s'accumuler dans le réservoir à réfrigérant liquide 6. Le réfrigérant liquide chaud sortant du réservoir traverse le serpentin de sous refroidissement 15 pour se refroidir avant d'aller se détendre dans les postes de froid 7 pour y fournir du froid demandé. La vapeur du réfrigérant détendu dans ces postes de froid est aspirée par les motocompresseurs 2 à travers le collecteur commun d'aspiratjon 3 et un nouveau cycle de fonctionnement de l'installation recommence.

Quand les besoins en froid demandés à un moment donné par les postes de froid 7, représentent 40 % par exemple de la puissance totale des motocompresseurs 2, deux des motocompresseurs 2 à puissances identiques qui, chacun représentant 25 % de leur puissance totale, donnent un total de 50 % de cette puissance totale, sont alors mis en marche.

Une constatation a eté faite dans un paragraphe précédent que dans un tel cas 10 ⁰_{/}o d'excès de puissance ou de travail inutile fourni par les motocompresseurs sont ainsi mis en jeu. Cependant dans l'installation de production de froid 1 de l'invention, ces 10 % d'excès de puissance ou de travail éxcédentaire des motocompresseurs sont stockés par constitution d'une réserve d'énergie frigorifique ou de froid sous forme de glace ou de mélange eutectique refroidi ou congelé dans l'ensemble de stockage et de déstockage du travail des motocompresseurs 8. Cette réserve de froid sera déstockée lors d'une compensation de la puissance insuffisante des motocompresseurs mis en marche pour obtenir une bonne gestion de l'énergie électrique de l'installation.

Pour cet effet la première vanne de commande de l'alimentation en réfrigérant 10 est ouverte, et la deuxième vanne de commande 11 est fermée.

Le réfrigérant liquide chaud sortant du réservoir de réfrigérant liquide 6 se divise alors en deux parties, une première partie traversant la première vanne de commande d'alimentation 10 et le détendeur 12 et se détendant dans le serpentin évaporateur 14 pour refroidir ou congeler le mélange eutectique ou l'eau 17 de la cuve 16 et y constituer une réserve de froid ou stocker du froid, avant de traverser la vanne à régulation aval 13 et de pénétrer dans le collecteur commun d'aspiration 3, et une deuxième partie traversant les postes de froid 7 et s'y détendant pour y produire du froid afin de satisfaire les besoins en froid demandés, avant d'entrer dans le collecteur commun d'aspiration 3 des motocompresseurs 2. La vanne à régulation aval 13 à point de consigne réglable contribue à maintenir constante la pression d'évaporation du réfrigérant à l'aspiration autrement dit la basse pression dans le circuit frigorifique de l'installation 1, la haute pression étant la pression du réfrigérant comprimé chaud, refoulé par les motocompresseurs. La vanne de régulation aval 13 est de préférence choisie parmi les vannes du type piloté par la haute pression, illustré dans le dessin pour que son fonctionnement soit relativement plus souple et ses réactions plus rapides que ceux des vannes à régulation aval simples. La vanne à régulation aval 13 peut-être motorisée pour changer de façon automatique son point de consigne. Par ce biais le seuil de réglage de la basse pression du circuit frigorifique de l'installation 1 peut être varié et ajusté en permanence à la valeur optimale économique.

Quand les besoins en froid demandés par les postes de froid 7 représentent par example 55 % de la puissance totale des motocompresseurs et qu'une réserve de froid dans l'ensemble du stockage et de déstockage du travail des motocompresseurs 8 a été constituée, deux seulement des motocompresseurs 2 qui donnent un total de 50 % de cette puissance totale peuvent être mis en marche, et les 5 % de la puissance des motocompresseurs manquants sont compensés par un déstockage de la réserve de froid dans l'ensemble 8. Pour cet effet, la première vanne de commande d'alimentation en réfrigérant 10 est fermée et la deuxième vanne de commande 11 est ouverte. Le réfrigérant chaud sortant du réservoir 6 traverse le serpentin sous-refroidisseur 15 pour se refroidir et se divise ensuite en deux parties, une première partie traversant les postes de froid 7 pour y fournir du froid afin de satisfaire les besoins en froid demandés avant d'entrer dans le collecteur commun d'aspiration 3, une deuxième partie traversant la deuxième vanne de commande d'alimentation 11 et le détendeur 12, et se détendant dans le serpentin 14 pour refroidir le mélange eutectique 7 avant de traverser la vanne à régulation aval 13 et d'entrer dans le collecteur commun d'aspiration 3 des motocompresseurs. La quantité de froid produit dans ce cas par le serpentin évaporateur 14 est inférieure à celle enlevée par le serpentin sous refroidisseur 15 et un déstockage de la réserve de froid dans l'ensemble 8, qui se traduit par un réchauffement du mélange eutectique ou de l'eau 17, a ainsi lieu. Un tel déstockage de la réserve de froid dans l'ensemble 8 permet à travers une bonne régulation de la pression d'évaporation du réfrigérant à l'entrée des motocompresseurs, d'obtenir un bon fonctionnement de l'installation avec seulement deux motocompresseurs qui ne représentent que 50 0/o de la puissance totale des deux motocompresseurs pour répondre à des besoins en froid évalués en puissance équivalente de motocompresseurs à 55 % de cette puissance totale.

Par ailleurs le tarif de l'énergie électrique distribuée varie habituellement selon les heures d'utilisation. Ce tarif est élevé aux heures de pointe où la demande en énergie est importante, et bas aux heures creuses où une telle demande est faible.

Une installation de production de froid notamment celle alimentant en froid les locaux et meubles frigorifiques d'un commerce alimentaire, exige normalement une grande consommation d'énergie électrique pendant les heures d'ouverture où le tarif de l'énergie électrique distribuée est habituellement élevé, et une faible consommation de cette énergie durant les heures de fermeture où le tarif de celle-ci est bas. Le coût de maintien en températures requises de ces locaux et meubles frigorifiques par une installation connue de production de froid est de ce fait relativement elevé.

L'installation réalisée selon l'invention permet par contre d'éviter ces désavantages, en faisant fonctionner au maximum les motocompresseurs 2 pendant les heures où le tarif de l'énergie électrique distribuée est bas ou économique et en stockant par constitution d'une réserve d'énergie frigorifique de froid sous forme de glace ou de mélange eutectique refroidi ou congelé dans l'ensemble 8 le travail des motocompresseurs excédant les faibles besoins immédiats en froid demandés, et en faisant travailler au minimum les motocompresseurs durant les heures ou le tarif de l'énergie électrique distribué est élevé et en répondant correctement aux grands besoins immédiats en froid demandés par ce travail minimal des motocompresseurs et par prélèvement des compléments en énergie frigorifique par déstockage de la réserve de froid dans l'ensemble 8 constitué sous forme de glace ou de mélange eutectique refroidi ou congelé.

Une bonne gestion de l'énergie électrique peut ainsi être réalisée dans le fonctionnement de l'installation de l'invention de production de froid 1.

Pour répondre correctement à des besoins en froid préétablis dans des heures prédeterminées de la journée, une installation de production de froid 1, par sa capacité de stockage du travail des motocompresseurs sous forme d'une réserve de froid, dans son ensemble 8 peut être réalisée avantageusement avec une puissance totale de motocompresseurs inférieure à celle d'une installation connue construite pour répondre aux mêmes besoins de froid et qui est incapable de stocker du travail de ses motocompresseurs.

L'installation de production de froid réalisée selon l'invention est donc particulièrement économique.

L'installation de production de froid 1 peut être commandée par tous ensembles de commande de types connus non représentés pour déclencher l'ouverture de la première vanne de commande d'alimentation en réfrigérant 10 et la fermeture de la deuxième vanne de commande lors d'un stockage du travail des motocompresseurs par constitution d'une réserve d'énergie frigorifique sous forme de glace ou de mélange eutectique refroidi ou congelé dans l'ensemble 8, puis la fermeture de la première vanne de commande 10 et l'ouverture de la deuxième vanne de commande 11 lors d'un déstockage de cette réserve de froid dans l'ensemble 8, et modifier le cas échéant le point de consigne de la vanne à régulation aval 13 pour obtenir constamment un fonctionnement optimal de l'installation avec une pression optimale basse pression à l'entrée des motocompresseurs.

Quand l'installation de production de froid 1 est réalisé avec des motocompresseurs de puissances différentes, son fonctionnement reste analogue à celui de l'exemple illustré décrit ci-dessus dans lequel les motocompresseurs 2 ont des puissances identiques.

## Revendications

1. Installation de production de froid ayant dans son circuit frigorifique, plusieurs motocompresseurs (2) montés en parallèle et ayant un collecteur commun d'aspiration, un condenseur (5), un réservoir de réfrigérant liquide (6), des postes de froid (7) et un ensemble (8) de stockage du travail des motocompresseurs par constitution d'une réserve d'énergie frigorifique ou de froid sous forme de glace ou de mélange eutectique refroidi ou congelé appelé fluide accumulateur (17) et de déstockage de cette réserve d'énergie frigorifique ou de froid accumulée ou fluide accumulateur (17), caractérisée en ce que l'ensemble de stockage et de déstockage du travail des motocompresseurs (8) comprend un "échangeur-fluide accumulateur - sous-refroidisseur" (9) dans lequel l'échangeur constitué par un serpentin évaporateur (14) alimentant les compresseurs et le sous-refroidisseur constitué par un serpentin de sous-refroidissement du réfrigérant liquide alimentant les postes de froid (7), sont immergés dans un fluide accumulateur (17) et fonctionnent tous les deux en continu durant la marche de l'installation, le sous-refroidisseur (15) recevant en continu, du réfrigérant liquide sortant du réservoir de réfrigérant liquide (6) et l'échangeur (14) recevant à travers un détendeur (12) durant un stockage du travail des motocompresseurs (8) du réfrigérant liquide sortant de ce réservoir (6) et durant un déstockage du travail des motocompresseurs (8) du réfrigérant liquide recueilli à la sortie de ce sous-refroidisseur (15).

2. Installation selon la revendication 1, caractérisée en ce que l'ensemble de stockage et de déstockage du travail des motocompresseurs (8) comprend deux vannes (10, 11) de commande sélective d'alimentation du serpentin évaporateur (14) en réfrigérant liquide, l'une (10) reliant ce serpentin évaporateur (14) au réservoir de réfrigérant liquide (6) au point d'entrée du sous-refroidisseur (15) et l'autre (11) mettant en communication ce serpentin évaporateur (14) avec la sortie de ce sous-refroidisseur (15).

3. Installation selon l'une des revendications 1 et 2, caractérisée en ce que l'ensemble de stockage et de déstockage du travail des motocompresseurs (8) comprend au niveau de l'°échangeur-fluide accumulateur - sous-refroidisseur" (9), une vanne pressostatique à régulation aval (13), montée en aval de l'échangeur ou serpentin évaporateur (14).

4. Installation selon la revendication 3, caractérisée en ce que dans l'ensemble de stockage et de déstockage du travail de motocompresseurs (8), la vanne pressostatique à régulation aval (13) est une vanne pressostatique pilotée par la haute pression du circuit frigorifique de l'installation (1).

5. Installation selon la revendication 2, caractérisée en ce que durant un stockage volontaire du travail des motocompresseurs (8), la première vanne d'alimentation en réfrigérant (10) est ouverte et la deuxième vanne d'alimentation en réfrigérant (11) est fermée tandis que lors d'un déstockage volontaire de la réserve de l'énergie frigorifique constituée, la première vanne d'alimentation en réfrigérant (10) est fermée et la deuxième vanne d'alimentation en réfrigérant (11) est ouverte.

## Patentansprüche

1. Kälteerzeugungsanlage, die in ihrem Kühlmittelkreis mehrere parallelgeschaltete und einen gemeinsamen Ansaugkollektor aufweisende Motorkompressoren (2), einen Kondensator (5), einen Behälter (6) für flüssiges Kältemittel, Kühlstationen (7) und eine Gruppe (8) zum Speichern der Arbeit der Motorkompressoren durch Bildung einer Kälteenergiereserve in Form von Eis oder eines gekühlten oder gefrorenen eutektischen Gemischs - als Akkumulatorfluid (17) bezeichnet - und zur Freisetzung dieser Kälteenergiereserve oder gespeicherten Kälte bzw. dieses Akkumulatorfluids (17) aufweist, dadurch gekennzeichnet, daß die Gruppe zur Speicherung und Freisetzung der Arbeit der Motorkompressoren (8) einen "Akkumulatorfluid-Hilfskühler-Austauscher" (9) umfaßt, worin der durch eine Verdampferspirale (14) gebildete Austauscher und der die Kompressoren speisende Hilfskühler, welcher durch eine Kühlschlange zur Hilfsabkühlung des die Kältestationen (7) speisenden flüssigen Kältemittels gebildet ist, in ein Akkumulatorfluid (17) eingetaucht sind und beide kontinuierlich während des Betriebs der Anlage arbeiten, wobei der Hilfskühler (15) kontinuierlich flüssiges Kältemittel aus dem Behälter (6) für flüssiges Kältemittel empfängt und der Austauscher (14) über einen Entspanner (12) während der Speicherung der Arbeit der Motorkompressoren (8) flüssiges Kältemittel aus diesem Behälter (6) empfängt sowie während einer Freisetzung der Arbeit der Motorkompressoren (8) flüssiges Kältemittel empfängt, das am Auslaß dieses Hilfskühlers (15) gewonnen wird.

2. Anlage nach Anspruch 1, dadurch gekennzeichnet, daß die Gruppe zur Speicherung und Freisetzung der Arbeit der Motorkompressoren (8) zwei Schieber (10, 11) zur selektiven Steuerung der Speisung der Verdampferschlange (14) mit flüssigem Kältemittel umfaßt, wovon der eine (10) diese Verdampferschlange (14) mit dem Behälter (6) für flüssiges Kältemittel am Einlaßpunkt für den Hilfskühler (15) verbindet und der andere (11) diese Verdampferschlange (14) mit dem Auslaß dieses Hilfskühlers (15) verbindet.

3. Anlage nach Anspruch 1 oder 2, dadurch gekennzeichnet, daß die Gruppe zur Speicherung und Freisetzung der Arbeit der Motorkompressoren (8) im Bereich des "Akkumulatorfluid-Hilfskühler-Austauschers" (9) einen Schieber (13) mit Druckausgleich zur Regulierung strömungsabwärts umfaßt, welcher strömungsabwärts vom Wärmeaustauscher oder der Verdampferspirale (14) angeordnet ist.

4. Anlage nach Anspruch 3, dadurch gekennzeichnet, daß in der Gruppe zur Speicherung und Freisetzung der Arbeit der Motorkompressoren (8) der Schieber mit Druckausgleich zur Regulierung strömungsabwärts (13) ein Schieber mit Druckausgleich ist, welcher durch den hohen Druck des Kältemittelkreislaufs der Anlage (1) gesteuert wird.

5. Anlage nach Anspruch 2, dadurch gekennzeichnet, daß während einer willkürlichen Speicherung der Arbeit der Motorkompressoren (8) der erste Schieber zur Speisung mit Kältemittel (10) geöffnet und der zweite Schieber zur Speisung mit Kältemittel (11) geschlossen ist, während bei einer willkürlichen Freisetzung der gebildeten Kälteenergiereserve der erste Schieber zur Speisung mit Kältemittel (10) geschlossen und der zweite Schieber zur Speisung mit Kältemittel (11) geöffnet ist.

## Claims

1. Refrigeration plant having in its refrigerant circuit motor compressors (2) mounted in parallel and having a common inlet manifold, a condenser (5), a liquid refrigerant container (6), cooling stations (7) and a unit (8) for storing the work of the motor compressors by establishing a reserve of cooling energy or cold made up by ice or a cooled or frozen eutectic mixture, referred to as accumulator fluid (17), and for releasing this reserve of cooling energy or accumulated cold or accumulator fluid (17), characterized in that the unit for storing and releasing the energy of the motor compressors (8) comprises an "exchanger-accumulator fluid-sub-cooler" (9) wherein the exchanger formed by an evaporating coil (14) feeding the compressors and the sub-exchanger formed by a sub-cooling coil of the liquid refrigerant supplied to the cooling stations (7) are immerged into an accumulator fluid (17) and both operate continuously in operation of the plant, the sub-cooler (15) continuously receiving liquid refrigerant from the liquid refrigerant container (6) and the exchanger (14) receiving liquid refrigerant from this container (6) through an expander (12) during the storing of work of the motor compressors (8) and receiving liquid refrigerant from the outlet of this sub-cooler (15) during release of work of the motor compressors (8).

2. Plant according to claim 1, characterized in that the unit for storing and release of work of the motor compressors (8) comprises two valves (10, 11) for selective control of supply of the evaporating coil (14) with liquid refrigerant, one (10) connecting this evaporating coil (14) to the refrigerant container (6) at the inlet point of the sub-cooler (15) and the other (11) connecting this evaporating coil (14) with the outlet of this sub-cooler (15).

3. Plant according to claim 1 or 2, characterized in that the unit for storing and release of work of the motor compressors (8) comprises at the level of the "exchanger-accumulator fluid-sub-cooler" (9) a pressostatic downstream regulation valve (13) mounted downstream of the exchanger or evaporating coil (14).

4. Plant according to claim 3, characterized in that within the unit for storing and release of work of the motor compressors (8) the pressostatic downstream regulation valve (13) is a pressostatic valve controlled by the high pressure of the refrigerant circuit of the plant (1).

5. Plant according to cliam 2, characterized in that during voluntary storage of work of the motor compressors (8) the first refrigerant supply valve (10) is open and the second refrigerant supply valve (11) is closed and, during a voluntary release of the constituted energy reserve, the first refrigerant supply valve (10) is closed and the second refrigerant supply valve (11) is open.
